# FASCICULE DE BREVET EUROPEEN

(11) **EP 0 038 898 B1**
(45) Date de publication et mention de la délivrance du brevet: **18.01.1984**
(21) Numéro de dépôt: 80870040.5
(22) Date de dépôt: 24.09.1980
(51) Int. Cl.: E03C 1/182

(54) **Cuvette de décharge**
Spülbecken
Sink bowl

(30) Priorité: 21.04.1980 BE 200304
(43) Date de publication de la demande: 04.11.1981
(73) Titulaire: Beduin, Georgette, B-4140 Amay (BE)
(72) Inventeur: Beduin, Georgette, B-4140 Amay (BE)
(74) Mandataire: Vanderperre, Robert

## Description

La présente invention concerne une cuvette selon le préambule de la revendication destinée à être utilisée dans une cuisine par exemple, soit comme élément individuel séparé du bloc-évier usuel, soit comme élément intégré dans un tel bloc-évier pour l'évacuation des eaux souillées.

Lorsqu'on a à évacuer des eaux souillées on a constaté deux problèmes :
a) les éviers usuels avec leur fond relativement plat se salissent fortement jusque sur leurs parois latérales par les eaux qui s'accumulent temporairement dans la cuvette avant qu'elles ne s'écoulent dans la conduite d'évacuation ;
b) le rinçage d'aliments fort sales dans un évier usuel est malaisé en ce sens que l'eau souillée reflue et vient en contact avec les aliments et de ce fait contamine ceux-ci.

Pour éviter cet inconvénient, il faut tenir les aliments à la main au-dessus du niveau qu'atteint l'eau souillée. Or, bien des personnes souffrent de devoir mettre leurs mains en contact avec l'eau. Récemment, des appareils lave-légumes ont été mis sur le marché mais leur utilisation n'est guère satisfaisante du fait que, placés dans un évier usuel, l'eau souillée reflue et revient en contact avec les légumes à laver.

L'invention vise à résoudre ce problème de reflux des eaux à évacuer en proposant une cuvette de décharge caractérisée en ce que les rebords ont une largeur et sont situés en sorte de servir d'assise pour un panier ou un ustensile et en sorte de former au fond de la cuvette un petit compartiment inférieur dans le fond duquel est ménagé l'orifice de décharge, la distance entre les rebords et le fond de la cuvette étant telle que lors de l'écoulement des eaux souillées, celles-ci ne viennent jamais en contact avec le panier ou l'ustensile.

On connaît (US-A-1 370 088) une cuvette avec un faux fond muni d'un tuyau d'évacuation, ce faux fond étant situé à faible distance du bord supérieur de la cuvette en sorte que celle-ci puisse servir à un double usage : d'une part, cuvette de décharge peu profonde lorsque le faux fond est placé et d'autre part, cuvette de lavage lorsque le faux fond est retiré. Une telle cuvette ne prévoit cependant pas un compartiment inférieur pour recueillir les eaux souillées avant qu'elles ne soient écoulées par le tuyau d'évacuation et une telle cuvette ne résout donc pas le problème du reflux des eaux souillées lors du lavage de légumes.

Les dessins ci-annexés montrent en coupe la cuvette selon l'invention dans trois variantes d'exécution illustrées à titre d'exemples nullement limitatifs.

Comme on le voit sur les dessins, la cuvette 10 a une paroi 1 formée avec un rebord 2 qui se prolonge vers le fond de la cuvette en sorte de former un compartiment inférieur 3. La référence 4 désigne une crépine, à orifices larges de préférence, qui garnit l'orifice de décharge 5 communiquant avec la conduite d'évacuation 6. Le rebord 2 peut être continu sur tout le pourtour de la cuvette 10 ou s'étendre sur deux tronçons qui se font face. Ce rebord 2 peut servir d'assise pour la pose d'un panier quelconque ou d'un appareil lave-légumes. Grâce à ce rebord 2 et au compartiment inférieur 3, l'eau de rinçage, souillée par son passage sur les légumes ou l'objet déposé dans un panier posé sur le rebord 2, est reçue dans le compartiment 3 avant d'être évacuée par la conduite 6. L'eau souillée ne vient plus en contact avec les légumes ou l'objet à laver et elle ne souille plus la cuvette 10 au-dessus du rebord.

Il va de soi que la cuvette peut être réalisée en une matière quelconque (par exemple, matière plastique, tôle d'aluminium ou autre) et avec une finition quelconque.

Le mode d'exécution illustré à la figure 1 montre la cuvette 10 intégrée à un bloc-évier usuel. La figure 2 montre une exécution encastrée dans un meuble. La cuvette 10 est pourvue d'un couvercle égouttoir 11 avec rigole périphérique percée de trous d'évacuation. Ce couvercle, renforcé si nécessaire par des cannelures, est monté sur pivot 12 ; il peut aussi être simplement amovible. Dans le mode d'exécution de la figure 3, l'ensemble de la figure 2 est complété d'un couvercle supplémentaire 13 formant un plan égouttoir incliné. Les couvercles peuvent être réalisés en une matière quelconque (matière plastique, tôle d'aluminium, bois ou autre), avantageusement en harmonie avec les tablettes des meubles environnants.

Avantageusement, l'orifice de décharge 5 se trouve raccordé à une entrée d'un siphon à deux entrées 7, la seconde entrée 8 étant disposée latéralement pour le raccordement à un tuyau d'écoulement communiquant avec l'orifice d'évacuation d'un évier usuel.

## Revendications

Cuvette de décharge dont les parois latérales présentent des rebords s'étendant sur au moins deux tronçons qui se font face, caractérisée en ce que les rebords (2) ont une largeur et sont situés en sorte de servir d'assise pour un panier ou un ustensile et en sorte de former au fond de la cuvette un petit compartiment inférieur (3) dans le fond duquel est ménagé l'orifice de décharge (5), la distance entre les rebords (2) et le fond de la cuvette (5) étant telle que lors de l'écoulement des eaux souillées, celles-ci ne viennent jamais en contact avec le panier ou l'ustensile.

## Claims

Sink bowl having lateral walls provided with flanges extending at least along two opposite portions, characterized in that the flanges (2) have a width and are located so as to be capable of supporting a basket or an utensil and so as to form in the bottom of the bowl a small lower compartment (3) having a drain aperture (5) in its bottom, the distance between said flanges (2) and the bottom of said lower compartment being such that when sewage is being discharged, it never comes into contact with the said basket or utensil.

## Patentansprüche

Spülbecken, dessen Seitenwände Randleisten aufweisen, die sich auf mindestens zwei einander gegenüberliegenden Abschnitten erstrecken, dadurch gekennzeichnet, dass die Randleisten (2) eine solche Breite aufweisen und so angeordnet sind, dass sie als Auflage für einen Korb oder ein Gerät dienen und im Boden des Spülbeckens ein kleines unteres Abteil (3) bilden, in dessen Boden die Abflussöffnung ausgepart ist, wobei der Abstand zwischen den Randleisten (2) und dem Boden des unteren Abteiles derart ist, dass während des Abfliessens des Schmutzwassers dieses niemals in Berührung mit dem Korb oder dem Gerät kommt.
